# EUROPÄISCHE PATENTSCHRIFT

(11) **EP 0 843 643 B1**
(45) Veröffentlichungstag und Bekanntmachung des Hinweises auf die Patenterteilung: **04.12.2002**
(21) Anmeldenummer: 97923902.7
(22) Anmeldetag: 15.05.1997
(51) Int. Cl.: B66C 1/20, B66C 1/16

(54) **VORRICHTUNG ZUM HEBEN VON KETTENFAHRZEUGEN**
DEVICE FOR LIFTING TRACKED VEHICLES
DISPOSITIF POUR SOULEVER DES VEHICULES A CHENILLES

(30) Priorität: 30.05.1996 DE 19621683
(43) Veröffentlichungstag der Anmeldung: 27.05.1998
(73) Patentinhaber: Krauss-Maffei Wegmann GmbH & Co. KG, 80997 München (DE)
(72) Erfinder: WAGNER, Jürgen, D-86949 Windach (DE); BURGER, Helmut, D-86343 Königsbrunn (DE); GALL, Peter, D-56075 Koblenz (DE)
(74) Vertreter: Feder, Wolf-Dietrich, Dr. Dipl.-Phys.
(86) Internationale Anmeldenummer: EP9702480
(87) Internationale Veröffentlichungsnummer: WO97046477

(56) Entgegenhaltungen:
- EP-A- 0 007 924
- FR-A- 1 234 838
- GB-A- 2 019 808

## Beschreibung

Die Erfindung bezieht sich auf eine Vorrichtung zum Heben von Kettenfahrzeugen gemäß den Oberbegriffen der Patentansprüche 1 und 5.

Es ist bekannt, Kettenfahrzeuge mit einem Hebezeug wie einem Kran mittels Ketten oder Stahlseilen zu heben, indem an den Enden der Ketten oder Stahlseile Haken angebracht sind, die in am Fahrzeug angeschweißte Laschen eingreifen. Diese Laschen sind aber insbesondere bei schweren Kettenfahrzeugen wie z.B. schweren Kampfpanzern u.a. durch Verwindungskräfte so stark belastet, daß sie sich verbiegen oder sogar ausreißen können.

Eine Vorrichtung zum Heben von fahrzeugen ist z.B. aus GB-A-2 019 808 bekannt.

Der Erfindung liegt daher die Aufgabe zugrunde, ein Hebegeschirr, insbesondere für schwere Kettenfahrzeuge zur schnellen Schiffsverladung zu schaffen, das außergewöhnlich hohen Belastungen standhält und bei dem keine Verwindungskräfte auf die Gleiskette übertragen werden können.

Diese Aufgabe wird gemäß den Merkmalen der Patentansprüche 1 und 5 gelöst.

Die Vorrichtung ist erfindungsgemäß so ausgeführt, daß durch die beim Anheben auftretenden Belastungen keine Verwindungskräfte auf die Gleiskette übertragen werden, die zu Deformierungen und Beschädigungen der Kette und des Laufwerkes führen können.

Weitere vorteilhafte Ausbildungen der Erfindung ergeben sich aus den Unteransprüchen.

In der Zeichnung ist ein Ausführungsbeispiel der Erfindung dargestellt. Es zeigen:
- Fig. 1: ein Kettenfahrzeug in Seitenansicht mit einem Hebegeschirr,
- Fig. 2: eine Vorderansicht gemäß Fig. 1,
- Fig. 3: eine Hinteransicht gemäß Fig. 1,
- Fig. 4: ein Kettenfahrzeug in Seitenansicht mit einer Hebevorrichtung in vergrößerter Darstellung,
- Fig. 5: die Anordnung einer Hebeplatte in einer Ansicht von unten,
- Fig. 6: eine Seitenansicht gemäß Fig. 5 mit einer Quertraverse,
- Fig. 7: die Seitenansicht auf eine andere Ausführungsform einer Hebevorrichtung,
- Fig. 8: in Teildarstellung den Front- und Heckbereich eines Kettenfahrzeugs mit im Eingriff befindlichen HebevorHebevorrichtungen nach Fig. 7,
- Fig. 9: die Seitenansicht eines Kettenfahrzeugs mit an Hilfsund Tragseilen befestigten Quertraversen,
- Fig. 10: die Frontansicht des Kettenfahrzeugs nach Fig. 9 und
- Fig. 11: die Heckansicht des Kettenfahrzeugs nach Fig. 9.

Gemäß Fig. 1 bis 3 sind bei einem Kettenfahrzeug 1 beidseitig jeweils an dem vorderen und hinteren Kettentrum 1,2,3,4 Hebeplatten 5,6,7,8 in Gleisketten 9,10 eingehängt. Gegen die Hebeplatten stützen sich unter Zugbelastung durch Seile 11 zwei Quertraversen 12,13 ab. Die Seile 11 sind mit einer Lasttraverse 14 verbunden, die von einem nicht dargestellten Hebezeug getragen ist.

Aus der Darstellung gemäß Fig. 4 sind eine vordere Hebeplatte 6 und eine hintere Hebeplatte 7 mit den beiden Quertraversen 12 und 13 ersichtlich. Die Hebeplatte 6 ist in das vordere Kettentrum 2 der Gleiskette zwischen dem Leitrad 15 und der vordersten Umlemkrolle 16, die Hebeplatte 7 in das hintere Kettentrum 3 zwischen der hintersten Laufrolle 17 und dem Triebrad 18 eingehängt.

Fig. 5 und 6 zeigen in vergrößerter Darstellung die Anordnung der Hebeplatte 7 gemäß Fig. 4. Die Hebeplatte 7 ist zwischen Gliedkörpern 19 mit Kettenpolstern 19a in die Gleiskette mittels seitlich angeordneten, hochgezogenen unteren Laschen 20,21 und oberen Laschen 22,23 eingehängt und stützt sich gegen Endverbinder 24 ab, welche die Kettenbolzen 25 miteinander verbinden. Mit der Hebeplatte 7 ist ein Stützwinkel 26 verschweißt, in der die Quertraverse 13 eingehängt ist. Die oberen Laschen 22,23 sind mit eingeschweißten Versteifungselementen 27,28 sowie an ihren oberen Enden mit Steckbolzen 29,30 versehen, die über Griffe 31,32 betätigbar sind.

Die Fig. 7 zeigt eine andere Ausführungsform einer auf der Lauffläche der Gleiskette 9, 10 aufliegenden Hebeplatte 107, die eine Abstützlasche 122 aufweist, mit der die Hebeplatte 107 an einem oberen Endverbinder 24' der Gleiskette 9, 10 abgestützt ist. Im unteren Bereich der Hebeplatte 107, der in der Darstellung nach Fig. 7 links liegt, ist ein Hebel 120 angeordnet, der zwischen zwei Endverbinder ragt, von denen der untere Endverbinder 24" vom Hebel 120 hintergriffen wird. Der Hebel 120 verhindert ein Herausfallen der Hebeplatte 107 solange diese noch nicht: unter der Hebebelastung steht. Abstützlasche 122 und Hebel 120 liegen nur eine Kettengliedteilung voneinander entfernt, wodurch es im Gegensatz zur Ausführungsform nach Fig. 6 möglich ist, die Hebeplatte 107 um eine Kettengliedteilung tiefer einzuhängen. Es kann damit sichergestellt werden, daß die Hebevorrichtung im Lastzustand nicht mit dem Leitrad 15 und dem Triebrad 18 in Berührung kommt.

Die Abstützlasche 122 ist mit einem Versteifungselement 127 verstärkt, auf dem eine Sicherungslasche 129 verdrehbar angeordnet ist. Die Sicherungslasche 129 liegt im gesicherten Zustand flach auf der Rückseite des unterhalb des oberen Endverbinders 24' angeordneten Endverbinders 24 auf, wodurch keine räumlichen Beeiträchtigungen durch das Triebrad erfolgen können. In gleicher Weise kann bei der Hebevorrichtung im vorderen Bereich eine Behinderung durch das Leitrad ausgeschlossen werden.

Auf der der Abstützlasche 122 und dem Hebel 120 gegenüberliegenden Seite ist auf der Hebeplatte 107 ein Stützwinkel 126 mit einer kreisförmigen Auflagefläche 126a befestigt, auf der eine Quertraverse 113 mit kreisförmiger Querschnittsfläche aufliegt. Die Quertraverse 113 ist von einem Sicherungsbügel 126b umschlossen, der am Stützwinkel 126 lösbar befestigt ist. Aufgrund des kreisförmigen Querschnitts der Quertraversen 113 und der kreisförmigen Auflageflächen 126a werden Torsionskräfte vermieden.

Die Fig. 8 zeigt ein Kettenfahrzeug mit am vorderen und hinteren Kettentrum angeordneten Hebevorrichtungen. An den Enden der Quertraversen 112, 113 sind die Tragseile 111 angelenkt. Die in die Gleiskettenglieder eingehängten vorderen und hinteren Hebevorrichtungen sind baugleich und entsprechen der Ausführungsform nach Fig. 7.

Die Enden der Quertraversen jeweils einer Seite können untereinander durch Zugglieder (nicht dargestellt), z.B. durch Stahlseile oder Gliederketten miteinander verbunden sein. Es kann damit sichergestellt werden, daß beim Bruch einer Gleiskette die Quertraverse nicht über das Leit- bzw. Antriebsrad gezogen werden kann, was ansonsten den Absturz des Kettenfahrzeugs zur Folge hätte.

Die Fig. 9 bis 11 zeigen das Kettenfahrzeug 1 mit darüber hängender Lasttraverse 14 an deren äußersten Anlenkpunkten 14a und 14b jeweils zwei Hilfsseile 111a befestigt sind, von denen die vorderen die vordere Quertraverse 112 und die hinteren die hintere Quertraverse 113 tragen. Im inneren Bereich befinden sich die Anlenkpunkte 14c und 14d für jeweils zwei Tragseile 111, die kürzer als die Hilfsseile 111a sind.

Im Betrieb werden die Quertraversen 112, 113 zunächst vor und hinter dem Kettenfahrzeug 1 am Boden abgelegt, worauf die Lasttraverse 14 von der Höhenposition A zur Höhenposition B abgesenkt wird, so daß die im Vergleich zu den Hilfsseilen 111a kürzeren Tragseile 111 jeweils an den Enden der Quertraversen eingehängt werden können. Die Tragseile 111 nehmen dabei zunächst die in Fig. 9 mit dem Bezugszeichen 111' gekennzeichnete Position ein in der diese mit den am Boden liegenden Quertraversen verbunden sind, die in ihrer Bodenposition mit den Bezugszeichen 112' und 113' versehen sind.

Durch anschließendes Anheben der Lasttraverse 14 werden die Quertraversen 112' und 113' in Richtung der Pfeile Q nach innen gezogen und kommen an den Auflageflächen 126a der in die Gleisketten eingehakten Hebevorrichtungen zur Auflage, wo sie anschließend von den Sicherungsbügeln 126b umschlossen werden.

## Patentansprüche

1. Vorrichtung zum Heben von Kettenfahrzeugen mit je zwei parallel zueinander verlaufenden Gleisketten (9, 10) mit Gliedkörpern (19) und Endverbindern (24) sowie mit jeweils einem vorderen Kettentrum (1, 2) zwischen dem Leitrad (15) und der vordersten Laufrolle (16) und einem hinteren Kettentrum (3.4) zwischen der hintersten Laufrolle (17) und dem Triebrad (18), **dadurch gekennzeichnet, daß** die Vorrichtung Hebeplatten (5, 6, 7, 8), Quertraversen (12, 13), Seile (11) und eine Lasttraverse (14) aufweist, wobei an jedem Kettentrum (1, 2, 3, 4) die Hebeplatten (5, 6, 7, 8) anbringbar sind, die mittels seitlich angeordneter und hochgezogener unterer Laschen (20, 21) sowie oberer Laschen (22, 23) in die Gleiskette (9, 10) zwischen je zwei Gliedkörpern (19) unter Abstützung gegen Endverbinder (24) einhängbar und gegen Herausrutschen sicherbar sind, wobei an dem vorderen und dem hinteren Hebeplattenpaar (5, 6 und 7, 8) jeweils eine Quertraverse (12, 13) eingehängt ist, die mittels der Seile (11) von der Lasttraverse (14) getragen ist, welche ihrerseits von einem Hebezeug tragbar ist.

2. Vorrichtung nach Anspruch 1, **dadurch gekennzeichnet, daß** die oberen Laschen (22, 23) jeweils mit einem mittels eines Griffes (31, 32) betätigbaren, gesicherten Steckbolzen (29, 30) versehen sind.

3. Vorrichtung nach den Ansprüchen 1 und 2, **dadurch gekennzeichnet, daß** die Hebeplatten (5, 6, 7, 8) mit Stützwinkeln (26) verschweißt sind.

4. Vorrichtung nach den Ansprüchen 1 bis 3, **dadurch gekennzeichnet, daß** die oberen Laschen (22, 23) mit eingeschweißten Versteifungselementen (27, 28) versehen sind.

5. Vorrichtung zum Heben von Kettenfahrzeugen mit je zwei parallel zueinander verlaufenden Gleisketten mit Gliedkörpern und Endverbindern sowie mit jeweils einem vorderen Kettentrum zwischen dem Leitrad und der vordersten Laufrolle und einem hinteren Kettentrum zwischen der hintersten Laufrolle und dem Triebrad, **dadurch gekennzeichnet, daß** die Vorrichtung Hebeplatten (105, 106, 107, 108), Quertiaversen (112, 113), Tragseile (111) und eine Lasttraverse (14) aufweist, wobei an jedem Kettentrum (1, 2, 3, 4) die Hebeplatten (105, 106, 107, 108) angeordnet sind, die auf der Lauffläche der Gleiskette (9,10) aufliegen und die jeweils seitlich mindestens eine obere Abstützlasche (122) aufweisen, die zwischen zwei Endverbinder (24, 24') ragt und am oberen der beiden Endverbinder (24') abstützbar ist, wobei an den vorderen und hinteren Hebeplattenpaaren (105, 106, 107, 108) jeweils eine Quertraverse (112, 113) eingehängt ist, die mittels der Tragseile (111) der Lasttraverse (14) getragen ist, welche ihrerseits von einem Hebezeug tragbar ist.

6. Vorrichtung nach Anspruch 5, **dadurch gekennzeichnet, daß** unterhalb jeder Abstützlasche (122) an den Hebeplatten (105, 106, 107, 108) jeweils ein Haken (120) angeordnet ist, der unterhalb der Endverbinder (24, 24') durch die Abstützlasche (122) ragt, durch zwei Endverbinder (24, 24") ragt und am unteren (24") dieser beiden Endverbinder, diesen hintergreifend, abstützbar ist.

7. Vorrichtung nach einem der Ansprüche 5 oder 6, **dadurch gekennzeichnet, daß** an den Hebeplatten (105, 106, 107, 108) Stützwinkel (126) befestigt sind, die kreisförmige Auflageflächen (126a) zur Aufnahme von im Querschnitt kreisförmigen Quertraversen (112, 113) aufweisen.

8. Vorrichtung nach Anspruch 7, **dadurch gekennzeichnet, daß** die im Stützwinkel (126) in dessen Auflageflächen (126a) gelagerten Quertraversen (112, 113) von einem Sicherungsbügel (126b) umschließbar sind.

9. Vorrichtung nach einem der Ansprüche 1 bis 8, **dadurch gekennzeichnet, daß** die jeweils im Front- und Heckbereich vor dem Kettenfahrzeug (1) am Boden abgelegten Quertraversen (12, 13; 112, 113) über die Tragseile (111) derart mit der Lasttraverse (14) verbunden sind, daß sich beim Anheben der Lasttraverse (14) eine nach innen zu den Hebeplatten (5, 6, 7, 8; 105, 106, 107, 108) gerichtete Bewegung der Quertraverse (12, 13; 112, 113) ergibt.

10. Vorrichtung nach Anspruch 9, **dadurch gekennzeichnet, daß** die Quertraversen (12, 13; 112, 113) mittels Hilfsseilen (111a) derart an der Lasttraverse (14) aufgehängt sind, daß durch Absenkung der Lasttraverse (14) die Quertraversen (12, 13; 112, 113) vor und hinter dem Kettenfahrzeug (1) am Boden zur Auflage kommen, und daß die Tragseile (111) an der Lasttraverse (14) in Anlenkpunkten (14c, 14d) befestigt sind, die innerhalb der Anlenkpunkte (14a, 14b) für die Hilfsseile (111a) liegen, wobei die Tragseile (111) nach weiterem Absenken der Lasttraverse (14) in die am Boden befindlichen Quertraversen (112' und 113') eingehängt werden, die nach anschließendem Anheben der Lasttraverse (14) in die Auflageflächen (126a) der Stützwinkel (126) gezogen werden.

11. Vorrichtung nach einem der Ansprüche 1 bis 10, **dadurch gekennzeichnet, daß** jeweils die äußeren Enden der vorderen und der hinteren Quertraverse (12, 13; 112, 113) durch ein Zugglied miteinander verbunden sind.

## Claims

1. Device for lifting tracked vehicles having in each case two track chains (9,10), which run parallel to each other, have link members (19) and end connectors (24), and have in each case a front chain strand (1,2) between the guide wheel (15) and the frontmost track roller (16) and a rear chain strand (3,4) between the rearmost track roller (17) and the driving wheel (18), **characterised in that** the device has lifting plates (5,6,7,8), transverse members (12,13), ropes (11) and a spreader (14), the lifting plates (5,6,7,8) being able to be mounted on each chain strand (1,2,3,4) and being able, by means of laterally arranged and raised lower tongues (20,21) and also upper tongues (22,23), to be hung onto the track chain (9,10) between in each case two link members (19) with support against end connectors (24) and to be secured against slipping out, a transverse member (12,13) in each case being hung onto the front and rear lifting-plate pairs (5,6 and 7,8) and carried by means of the ropes (11) of the spreader (14), which for its part can be carried by a hoist.

2. Device according to Claim 1, **characterised in that** the upper tongues (22,23) are in each case provided with a secured locking pin (29,30), which can be actuated by means of a handle (31,32).

3. Device according to one of Claims 1 and 2, **characterised in that** the lifting plates (5,6,7,8) are welded to support angles (26).

4. Device according to one of Claims 1 to 3, **characterised in that** the lower tongues (22,23) are provided with welded-in stiffening elements (27,28).

5. Device for lifting tracked vehicles having in each case two track chains, which run parallel to each other, have link members and end connectors, and have in each case a front chain strand between the guide wheel and the frontmost track roller and a rear chain strand between the rearmost track roller and the driving wheel, **characterised in that** the device has lifting plates (105,106,107,108), transverse members (112,113), carrying ropes (111) and a spreader (14), the lifting plates (105,106,107,108) being arranged on each chain strand (1,2,3,4) and resting on the running surface of the track chain (9,10) and in each case having laterally at least one upper supporting tongue (122), which projects between two end connectors (24,24') and can be supported on the upper of the two end connectors (24'), a transverse member (112,113) in each case being hung onto the front and rear lifting-plate pairs (105,106,107,108) and carried by means of the carrying ropes (111) of the spreader (14), which for its part can be carried by a hoist.

6. Device according to Claim 5, **characterised in that**, below each supporting tongue (122) on the lifting plates (105,106, 107,108), there is in each case arranged a hook (120) which projects, below the end connectors (24,24') through which the supporting tongue (122) projects, through two end connectors (24,24'') and can be supported on the lower (24") of these two end connectors, in a manner engaging behind the latter.

7. Device according to one of Claims 5 and 6, **characterised in that** support angles (126), which have circular bearing surfaces (126a) for receiving transverse members (112,113) of circular cross-section, are fastened to the lifting plates (105,106,107,108).

8. Device according to Claim 7, **characterised in that** the transverse members (112,113) mounted in the support angle (126), in the bearing surfaces (126a) thereof, can be enclosed by a securing bow (126b).

9. Device according to one of Claims 1 to 8, **characterised in that** the transverse members (12,13;112,113) in each case deposited on the ground in the front and rear region, in front of the tracked vehicle (1), are connected in such a way to the spreader (14), via the carrying ropes (111), that when the spreader (14) is lifted a movement of the transverse member (12,13;112,113) directed inwards to the lifting plates (5,6,7,8;105,106,107,108) results.

10. Device according to Claim 9, **characterised in that** the transverse members (12,13;112,113) are suspended in such a way from the spreader (14), by means of auxiliary ropes (111a), that by lowering the spreader (14) the transverse members (12,13;112,113) come to rest on the ground in front of and behind the tracked vehicle (1), and **in that** the carrying ropes (111) are fastened to the spreader (14) at anchorage points (14c,14d) which lie inside the anchorage points (14a,14b) for the auxiliary ropes (111a), the carrying ropes (111), after further lowering of the spreader (14), being attached to the transverse members (112' and 113') situated on the ground,.which, after subsequent lifting of the spreader (14), are drawn into the bearing surfaces (126a) of the support angles (126).

11. Device according to one of Claims 1 to 10, **characterised in that** in each case the outer ends of the front and rear transverse members (12,13;112,113) are interconnected by a tension member.

## Revendications

1. Dispositif pour soulever des véhicules chenillés, comportant deux chaînes respectives (9, 10) s'étendant parallèlement l'une à l'autre avec des corps de maillons (19)et avec des raccords d'extrémité (24) et avec un brin de chaîne antérieur respectif (1, 2) entre une roue de guidage (15) et le galet de roulement (26) le plus en avant, et un brin de chaîne postérieur (3, 4) entre le galet de roulement (17) le plus en arrière et la roue d'entraînement (18), **caractérisé en ce que** le dispositif comprend des plaques de soulèvement (5, 6, 7, 8), des traverses (12, 13), des câbles (11) et une traverse de charge (14), **en ce que** les plaques de soulèvement (5, 6, 7, 8) peuvent être agencées sur chaque brin de chaîne (1, 2, 3, 4) et être accrochées dans la chaîne (9, 10) entre deux corps de maillon respectifs (19) en prenant appui contre les raccords d'extrémité (24) au moyen de pattes inférieures (20, 21) et de pattes supérieures (22, 23) agencées latéralement et tirées vers le haut, et être bloquées à l'encontre d'un dérapage, une traverse respective (12, 13) étant accrochée sur la paire antérieure et sur la paire postérieure (5, 6 et 7, 8) de plaques de soulèvement et étant portée au moyen des câbles (11) par la traverse de charge (14) qui peut être portée à son tour par un engin de levage.

2. Dispositif selon la revendication 1, **caractérisé en ce que** les pattes supérieures (22, 23) sont pourvues chacune d'un goujon enfichable (29, 30) bloqué susceptible d'être actionné au moyen d'une poignée (31, 32).

3. Dispositif selon l'une des revendications 1 et 2, **caractérisé en ce que** les plaques de soulèvement (5, 6, 7, 8) sont soudées sur des équerres de soutien (26).

4. Dispositif selon l'une des revendications 1 à 3, **caractérisé en ce que** les pattes inférieures (22, 23) sont pourvues d'éléments de rigidification (27, 28) soudés dans celles-ci.

5. Dispositif pour soulever des véhicules chenillés, comportant deux chaînes respectives s'étendant parallèlement l'une à l'autre avec des corps de maillon et avec des raccords d'extrémité et avec un brin de chaîne antérieur respectif entre la roue de guidage et le galet de roulement le plus en avant, et un brin de chaîne postérieur entre le galet de roulement le plus en arrière et la roue d'entraînement, **caractérisé en ce que** le dispositif comprend des plaques de soulèvement (105, 106, 107, 108), des traverses (112, 113), des câbles (111) et une traverse de charge (14), **en ce que** les plaques de soulèvement (105, 106, 107, 108) sont agencées sur chaque brin de chaîne (1, 2, 3, 4) et reposent sur la surface de roulement de la chaîne (9, 10) et comprennent chacune latéralement au moins une patte d'appui supérieure (122) pénétrant entre deux raccords d'extrémité (24, 24') et susceptible de prendre appui sur le raccord supérieur des deux raccords d'extrémité (24'), et **en ce qu'**une traverse respective (112, 113) est accrochée sur la paire antérieure et sur la paire postérieure (105, 106 et 107, 108) de plaques de soulèvement et est portée au moyen des câbles porteurs (11) de la traverse de charge (14) qui peut être portée à son tour par un engin de levage.

6. Dispositif selon la revendication 5, **caractérisé en ce qu'**au-dessous de chaque patte d'appui (122), un crochet respectif (120) est agencé sur les plaques de soulèvement (105, 106, 107, 108), qui traverse la patte d'appui (122) au-dessous des raccords d'extrémité (24, 24"), qui traverse deux raccords d'extrémité (24, 24") et qui peut être supporté sur le raccord inférieur (24") de ces deux raccords d'extrémité en l'engageant par l'arrière.

7. Dispositif selon l'une ou l'autre des revendications 5 et 6, **caractérisé en ce que** des équerres de soutien (126) sont fixées sur les plaques de soulèvement (105, 106, 107, 108), qui présentent des surfaces d'appui circulaires (126a) pour recevoir des traverses (112, 113) de section circulaire.

8. Dispositif selon la revendication 7, **caractérisé en ce que** les traverses (112, 113) montées dans l'équerre de soutien (126) dans ses surfaces d'appui (126a) peuvent être entourées par un étirer de blocage (126b).

9. Dispositif selon l'une des revendications 1 à 8, **caractérisé en ce que** les traverses (12, 13 ; 112, 113) posées chacune dans la zone avant ou amère au sol en avant du véhicule chenillé (1) sont reliées à la traverse de charge (14) via les câbles porteurs (111) de telle sorte que lors du soulèvement de la traverse de charge (14), il se produit un mouvement de la traverse (12, 13 ; 112, 113) dirigé vers l'intérieur vers les plaques de soulèvement (5, 6, 7, 8 ; 105, 106, 107, 108).

10. Dispositif selon la revendication 9, **caractérisé en ce que** les traverses (12, 13 ; 112, 113) sont suspendues sur la traverse de charge (14) au moyen de câbles auxiliaires (111a) de telle sorte que par un abaissement de la traverse de charge (14) les traverses (12, 13 ; 112, 113) en avant et en arrière du véhicule chenillé (1) viennent en appui au sol, et **en ce que** les câbles porteurs (111) sont fixés sur la traverse de charge (14) à des points d'articulation (14c, 14d) qui se trouvent à l'intérieur des points d'articulation (14a, 14b) pour les câbles auxiliaires (111 a), les câbles porteurs (111) étant accrochés dans les traverses (112' et 113') qui sont situées au sol après une poursuite de l'abaissement de la traverse de charge (14) et qui, après un soulèvement successif de la traverse de charge (14), sont tirées dans les surfaces d'appui (126a) des équerres de soutien (126).

11. Dispositif selon l'une des revendications 1 à 10, **caractérisé en ce que** les extrémités extérieures respectives des traverses antérieure et postérieure (12, 13 ; 112, 113) sont reliées l'une à l'autre par un organe de traction.
